# EUROPÄISCHE PATENTSCHRIFT

(11) **EP 3 634 196 B1**
(45) Veröffentlichungstag und Bekanntmachung des Hinweises auf die Patenterteilung: **04.10.2023**
(21) Anmeldenummer: 18727766.0
(22) Anmeldetag: 24.05.2018
(51) Int. Cl.: A47L 15/42

(54) **HAUSHALTSGESCHIRRSPÜLMASCHINE MIT SPÜLBEHÄLTER**
DOMESTIC DISHWASHER WITH WASHING TUB
LAVE-VAISSELLE MÉNAGER AVEC CUVE DE LAVAGE

(30) Priorität: 09.06.2017 DE 102017209826
(43) Veröffentlichungstag der Anmeldung: 15.04.2020
(73) Patentinhaber: BSH Hausgeräte GmbH, 81739 München (DE)
(72) Erfinder: KLAIBER, Armin, 89312 Günzburg (DE); BUDZYNSKI, Andrzej, 86156 Augsburg (DE); SCHABERT, Johann, 89438 Holzheim (DE); HOTZ, Dieter, 89561 Dischingen (DE)
(86) Internationale Anmeldenummer: PCT/EP2018/063620
(87) Internationale Veröffentlichungsnummer: WO 2018/224322

(56) Entgegenhaltungen:
- EP-A2- 2 420 177
- DE-A1-102008 016 479
- DE-A1-102010 063 447
- DE-B3-102013 216 057

## Beschreibung

Die vorliegende Erfindung betrifft eine Haushaltsgeschirrspülmaschine mit einem Spülbehälter.

Eine Geschirrspülmaschine weist zumeist einen Spülbehälter auf, welcher aus mehreren miteinander verbundenen Blechabschnitten gebildet ist. Der Spülbehälter kann mit Hilfe eines an diesem befestigten Rahmens versteift sein. Zum Öffnen und Verschließen des Spülbehälters kann eine Tür vorgesehen sein, welche mit Hilfe an dem Rahmen befestigter Scharnierplatten verschwenkbar an dem Spülbehälter gelagert ist.

Die Druckschrift DE 10 2010 063 447 A1 offenbart eine Geschirrspülmaschine, insbesondere Haushaltsgeschirrspülmaschine, mit einem Spülbehälter, dessen frontseitige Beschickungsöffnung von einem bodenseitig offenen Frontrahmen umzogen ist, welcher mit seinen seitlichen Rahmenleisten auf Lagerelemente eines bodenseitigen Basisträgers abgestützt ist. Jede der seitlichen Rahmenleisten des Frontrahmens weist ein Hakenelement auf, welches das Lagerelement des Basisträgers umgreift. Die Rahmenleiste kann zumindest einen Tiefenanschlag aufweisen, welcher in der Bautiefenrichtung in Anschlag mit einem Gegenelement des Lagerelements bringbar ist.

Die Druckschrift DE 10 2013 216 057 B3 offenbart eine Geschirrspülmaschine, insbesondere Haushaltsgeschirrspülmaschine, mit einem Rahmenteil, welcher einen Gegenhalter und ein von diesem abragendes Hintergreifungselement aufweist, und einer Scharnierplatte, welche den Rahmenteil in vertikaler Richtung abstützt, wobei das Hintergreifungselement die Scharnierplatte derart hintergreift, dass sich diese über zumindest einen Punkt oberhalb und über zumindest einen Punkt unterhalb des Hintergreifungselements an dem Gegenhalter abstützt. Die Scharnierplatte kann einen Anschlag für das Hintergreifungselement in vertikaler Richtung aufweisen. Ferner kann das Hintergreifungselement in seiner die Scharnierplatte hintergreifenden Stellung mit dieser in vertikaler Richtung verriegelt sein.

Die Druckschrift EP 2 420 177 A2 offenbart eine Geschirrspülmaschine, insbesondere Haushaltsgeschirrspülmaschine, mit einem Spülbehälter, an welchem im Bereich seiner frontseitigen Beschickungsöffnung ein Tragrahmenteil angebracht ist, wobei das Tragrahmenteil an zumindest einem bodenseitigen Halterungsteil befestigt ist. Das Tragrahmenteil des Spülbehälters ist über mindestens eine Rastverbindung mit dem bodenseitigen Halterungsteil verbunden. Der Rastverbindung kann ein Höhenanschlag zugeordnet sein, welcher das Tragrahmenteil gegen ein Lösen von dem bodenseitigen Halterungsteil in der Gerätehochrichtung sichert. Ferner kann das Tragrahmenteil an seinem dem Halterungsteil zugewandten Ende einen Positionierschacht aufweisen, in welchen das Halterungsteil einragt. Hierbei kann der Positionierschacht des Tragrahmenteils zumindest einen Tiefenanschlag und/oder eine Seitenanschlag aufweisen, welche das Halterungsteil in der Gerätebreiten- und/oder -tiefenrichtung positionieren.

Vor diesem Hintergrund besteht eine Aufgabe der vorliegenden Erfindung darin, eine Haushaltsgeschirrspülmaschine mit verbessertem Spülbehälter zur Verfügung zu stellen.

Demgemäß wird eine Haushaltsgeschirrspülmaschine mit einem Spülbehälter gemäß dem unabhängigen Anspruch 1 vorgeschlagen.

Der Spülbehälter umfasst einen U-förmigen Spülbehältermantel, einen mit dem Spülbehältermantel verbundenen U-förmigen Rahmen, welcher den Spülbehältermantel abstützt, und zumindest eine an dem Rahmen vorgesehene Scharnierplatte, wobei der Rahmen einen Aufnahmeabschnitt und die zumindest eine Scharnierplatte einen Tiefenpositionierabschnitt aufweist, welcher formschlüssig in dem Aufnahmeabschnitt aufgenommen ist, um die zumindest eine Scharnierplatte in einer Tiefenrichtung des Spülbehälters an dem Rahmen zu fixieren. An dem Aufnahmeabschnitt sind erste Einführschrägen vorgesehen, welche dazu eingerichtet sind, den Tiefenpositionierabschnitt in den Aufnahmeabschnitt einzuführen und an dem Tiefenpositionierabschnitt sind zu den ersten Einführschrägen korrespondierende zweite Einführschrägen vorgesehen. Die ersten Einführschrägen und/oder die zweiten Einführschrägen sind dabei dachförmig angeordnet.

Dadurch, dass der Tiefenpositionierabschnitt formschlüssig in dem Aufnahmeabschnitt aufgenommen ist, kann zuverlässig eine Fixierung in der Tiefenrichtung derart gewährleistet werden, dass der Tiefenpositionierabschnitt gegenüber dem Aufnahmeabschnitt in der Tiefenrichtung unverschiebbar ist. Hierdurch kann an dem Rahmen ein Festlager realisiert werden, wodurch hohe Kräfte, beispielsweise im Betrieb einer Haushaltsgeschirrspülmaschine mit einem derartigen Spülbehälter, bei der Lagerung oder bei dem Transport derselben, aufgenommen werden können.

Eine formschlüssige Verbindung entsteht durch das Ineinander- oder Hintergreifen von mindestens zwei Verbindungspartnern, in diesem Fall dem Tiefenpositionierabschnitt und dem Aufnahmeabschnitt. Die Tiefenrichtung ist von einer Beschickungsöffnung des Spülbehälters in Richtung einer Rückwand derselben oder umgekehrt orientiert. Der Spülbehälter umfasst weiterhin eine Breitenrichtung, welche von einer ersten Seitenwand des Spülbehältermantels in Richtung einer zweiten Seitenwand desselben oder umgekehrt orientiert ist. Ferner umfasst der Spülbehälter eine Höhenrichtung, welche von einem Bodenblech des Spülbehälters in Richtung einer Decke des Spülbehältermantels oder umgekehrt orientiert ist. Dabei sind die Breitenrichtung, die Tiefenrichtung und die Höhenrichtung senkrecht zueinander positioniert.

Der Rahmen ist vorzugsweise ein Kunststoffbauteil, insbesondere ein Kunststoffspritzgussbauteil, welches mit Hilfe eines Thermonietverfahrens fest mit dem Spülbehältermantel verbunden ist. Die Scharnierplatte ist vorzugsweise ein Metallbauteil. Die Scharnierplatte kann auch zumindest abschnittsweise in einem unterhalb des Spülbehälters angeordneten Basisträger aufgenommen oder an diesem abgestützt sein. Der Basisträger ist vorzugsweise kastenförmig ausgebildet und unterhalb des Bodenblechs des Spülbehälters angeordnet.

Der Aufnahmeabschnitt weist die ersten Einführschrägen auf. Der Aufnahmeabschnitt weist neben den ersten Einführschrägen noch zwei parallel zueinander angeordnete Seitenflächen sowie eine Stirnseite auf. Der Tiefenpositionierabschnitt weist hierzu korrespondierend ebenfalls zwei parallel zueinander angeordnete Seitenflächen auf, welche dann, wenn der Tiefenpositionierabschnitt in dem Aufnahmeabschnitt aufgenommen ist, an den Seitenflächen des Aufnahmeabschnitts anliegen können. Der Tiefenpositionierabschnitt weist ferner eine Stirnseite auf, welche gegenüberliegend einem Boden des Aufnahmeabschnitts angeordnet ist. Dabei liegt die Stirnseite des Tiefenpositionierabschnitts jedoch nicht an dem Boden des Aufnahmeabschnitts an. Das heißt, mit Hilfe des Tiefenpositionierabschnitts und des Aufnahmeabschnitts ist bevorzugt nur eine Fixierung der Scharnierplatte in der Tiefenrichtung, jedoch nicht in der Höhenrichtung möglich.

Der Tiefenpositionierabschnitt umfasst die zweiten Einführschrägen. Neben den zweiten Einführschrägen umfasst der Tiefenpositionierabschnitt, wie zuvor erwähnt, die Stirnseite und die beiden parallel zueinander angeordneten Seitenflächen, welche beim Einführen des Tiefenpositionierabschnitts in den Aufnahmeabschnitt an den Seitenflächen des Aufnahmeabschnitts entlang gleiten. Vorzugsweise ist ein Spiel zwischen den Seitenflächen des Tiefenpositionierabschnitts und den Seitenflächen des Aufnahmeabschnitts von maximal 0,3 mm in der Tiefenrichtung vorgesehen.

Die ersten Einführschrägen und/oder die zweiten Einführschrägen sind aufgrund ihrer dachförmigen Anordnung jeweils paarweise gegensätzlich geneigt.

Gemäß einer ersten Ausführungsform weist die zumindest eine Scharnierplatte einen Höhenpositionierabschnitt auf, welcher dazu eingerichtet ist, die zumindest eine Scharnierplatte in einer Höhenrichtung des Spülbehälters an dem Rahmen zu fixieren.

Der Höhenpositionierabschnitt ist vorzugsweise als eine aus einem Basisabschnitt der Scharnierplatte senkrecht herausgebogene Ausklinkung ausgebildet. Hierdurch kann der Höhenpositionierabschnitt einteilig mit dem Basisabschnitt hergestellt werden. Hierdurch ist eine besonders kostengünstige Fertigung der Scharnierplatte möglich.

Gemäß einer weiteren Ausführungsform weist der Rahmen einen Anlageabschnitt auf, an welchem der Höhenpositionierabschnitt zum Fixieren der zumindest einen Scharnierplatte in der Höhenrichtung anliegt.

Mit Hilfe des Anlageabschnitts und des Höhenpositionierabschnitts ist jedoch vorzugsweise keine Fixierung der Scharnierplatte in der Tiefenrichtung des Spülbehälters möglich. Das heißt, die Fixierung in der Tiefenrichtung ist getrennt von der Fixierung in der Höhenrichtung ausgeführt. Zwischen dem Anlageabschnitt und dem Aufnahmeabschnitt kann der Rahmen einen Positionierschlitz aufweisen, in den die Scharnierplatte eingesteckt ist. Mit Hilfe des Positionierschlitzes ist eine Fixierung der Scharnierplatte in der Breitenrichtung des Spülbehälters möglich.

Gemäß einer weiteren Ausführungsform umfasst der Spülbehälter eine Tür, welche verschwenkbar an der zumindest einen Scharnierplatte gelagert ist.

Die Scharnierplatte umfasst eine Schwenkachse, um die die Tür verschwenkbar ist, um den Spülbehälter zu öffnen und zu schließen.

Gemäß einer weiteren Ausführungsform umfasst der Rahmen einen ersten Schenkel, welcher mit einer ersten Seitenwand des Spülbehältermantels verbunden ist, und einen zweiten Schenkel, welcher mit einer zweiten Seitenwand des Spülbehälters verbunden ist, wobei an jedem Schenkel eine Scharnierplatte vorgesehen ist.

Zwischen dem ersten Schenkel und dem zweiten Schenkel ist insbesondere ein Zwischenschenkel vorgesehen, welcher den ersten Schenkel mit dem zweiten Schenkel verbindet. Der Zwischenschenkel ist vorzugsweise mit einer Decke des Spülbehältermantels fest verbunden. Insbesondere ist der Rahmen mit dem Spülbehältermantel thermovernietet.

Gemäß einer weiteren Ausführungsform umfasst der Spülbehälter ein Bodenblech, auf dem der Spülbehältermantel angeordnet und mit dem der Spülbehältermantel fest verbunden ist, und eine Rückwand, welche fest mit dem Spülbehältermantel und dem Bodenblech verbunden ist und die den Spülbehälter in der Tiefenrichtung rückseitig abschließt.

Der Spülbehältermantel ist vorzugsweise so auf dem Bodenblech angeordnet, dass dieser nach oben hin geschlossen und nach unten offen ist. Das heißt, der Spülbehältermantel ist stehend auf dem Bodenblech angeordnet. Der Spülbehältermantel ist mit dem Bodenblech beispielsweise mit Hilfe von Falzverbindungen verbunden. Die Rückwand ist an einem um den Spülbehältermantel und das Bodenblech umlaufenden Befestigungsflansch befestigt. Vorzugsweise ist die Rückwand mit dem Spülbehältermantel und dem Bodenblech verschweißt, insbesondere punktverschweißt.

Weiterhin wird eine Haushaltsgeschirrspülmaschine mit einem derartigen Spülbehälter vorgeschlagen.

An dem Spülbehälter ist die Tür angeschlagen, welche um die Schwenkachse verschwenkbar ist, um den Spülbehälter zu öffnen und zu verschließen. In dem Spülbehälter kann eine Vielzahl, beispielsweise drei, übereinander angeordneter Spülgutaufnahmen für Spülgut vorgesehen sein.

Weitere mögliche Implementierungen des Spülbehälters und/oder der Haushaltsgeschirrspülmaschine umfassen auch nicht explizit genannte Kombinationen von zuvor oder im Folgenden bezüglich der Ausführungsbeispiele beschriebenen Merkmale oder Ausführungsformen.

Weitere vorteilhafte Ausgestaltungen und Aspekte des Spülbehälters und/oder der Haushaltsgeschirrspülmaschine sind Gegenstand der Unteransprüche sowie der im Folgenden beschriebenen Ausführungsbeispiele des Spülbehälters und/oder der Haushaltsgeschirrspülmaschine. Im Weiteren werden der Spülbehälter und/oder die Haushaltsgeschirrspülmaschine anhand von bevorzugten Ausführungsformen unter Bezugnahme auf die beigelegten Figuren näher erläutert.

Es zeigen
- Fig. 1: eine schematische perspektivische Ansicht einer Ausführungsform einer Haushaltsgeschirrspülmaschine;
- Fig. 2: eine schematische perspektivische Explosionsansicht einer Ausführungsform eines Spülbehälters für die Haushaltsgeschirrspülmaschine gemäß Fig. 1;
- Fig. 3: eine schematische perspektivische Ansicht des Spülbehälters gemäß Fig. 2;
- Fig. 4: eine schematische perspektivische Detailansicht des Spülbehälters gemäß Fig. 2;
- Fig. 5: eine schematische Detailansicht des Spülbehälters gemäß Fig. 2; und
- Fig. 6: eine weitere schematische Detailansicht des Spülbehälters gemäß Fig. 2.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Haushaltsgeschirrspülmaschine 1. Die Haushaltsgeschirrspülmaschine 1 umfasst einen Spülbehälter 2, welcher durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugsweise quaderförmig. Der Spülbehälter 2 kann in einem Gehäuse der Haushaltsgeschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist ein Bodenblech 7, eine dem Bodenblech 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Das Bodenblech 7, die Decke 8, die Rückwand 9 und die Seitenwände 10, 11 können beispielsweise aus einem Stahlblech gefertigt sein. Insbesondere kann beispielsweise das Bodenblech 7 aus einem anderen Material gefertigt sein als die Decke 8 und die Seitenwände 10, 11. Beispielsweise kann das Bodenblech 7 aus dem Werkstoff 1.4301, die Decke 8 und die Seitenwände 10, 11 aus dem Werkstoff 1.4016 und die Rückwand 9 ebenfalls aus dem Werkstoff 1.4016 gefertigt sein.

Eine erste Seitenwand 10, eine zweite Seitenwand 11 und die zwischen der ersten Seitenwand 10 und der zweiten Seitenwand 11 angeordnete Decke 8 sind einteilig, insbesondere materialeinstückig, ausgebildet und bilden einen Spülbehältermantel 12 des Spülbehälters 2. Der Spülbehältermantel 12, die Rückwand 9 und das Bodenblech 7 sind voneinander getrennt gefertigte Bauteile, welche jedoch wasserdicht miteinander verbunden sind. Beispielsweise ist der Spülbehältermantel 12 mit dem Bodenblech 7 mit Hilfe einer Falzverbindung verbunden, und die Rückwand 9 ist mit dem Spülbehältermantel 12 sowie mit dem Bodenblech 7 verschweißt, insbesondere punktverschweißt.

Die Haushaltsgeschirrspülmaschine 1 weist ferner zumindest eine Spülgutaufnahme 13 bis 15 auf. Vorzugsweise können mehrere, beispielsweise drei, Spülgutaufnahmen 13 bis 15 vorgesehen sein, wobei die Spülgutaufnahme 13 eine untere Spülgutaufnahme oder ein Unterkorb, die Spülgutaufnahme 14 eine obere Spülgutaufnahme oder ein Oberkorb und die Spülgutaufnahme 15 eine Besteckschublade sein kann. Wie die Fig. 1 weiterhin zeigt, sind die Spülgutaufnahmen 13 bis 15 übereinander in dem Spülbehälter 2 angeordnet. Jede Spülgutaufnahme 13 bis 15 ist wahlweise in den Spülbehälter 2 hinein- oder aus diesem herausverlagerbar. Insbesondere ist jede Spülgutaufnahme 13 bis 15 in einer Einschubrichtung E (Pfeil) in den Spülbehälter 2 hineinschiebbar und entgegen der Einschubrichtung E (Pfeil) in einer Auszugsrichtung A (Pfeil) aus dem Spülbehälter 2 herausziehbar.

Die Fig. 2 zeigt eine schematische perspektivische Explosionsansicht einer Ausführungsform des Spülbehälters 2 für die Haushaltsgeschirrspülmaschine 1 gemäß der Fig. 1. Die Fig. 3 zeigt eine schematische perspektivische Ansicht des Spülbehälters 2 gemäß der Fig. 2. Im Folgenden wird auf die Fig. 2 und 3 gleichzeitig Bezug genommen.

Der Spülbehälter 2 umfasst neben dem U-förmigen Spülbehältermantel 12, dem Bodenblech 7 und der Rückwand 9 einen U-förmigen Rahmen 16, welcher den Spülbehältermantel 12 abstützt. Hierzu ist der Rahmen 16 fest mit dem Spülbehältermantel 12 verbunden. Insbesondere ist der Rahmen 16 mit Hilfe von Thermonieten mit dem Spülbehältermantel 12 verbunden. Der Rahmen 16 ist ein Kunststoffbauteil. Insbesondere ist der Rahmen 16 ein Kunststoffspritzgussbauteil. Hierdurch kann der Rahmen 16 kostengünstig in großen Stückzahlen hergestellt werden.

Der Rahmen 16 ist so ausgestaltet, dass dieser an der Beschickungsöffnung 6 vorgesehen ist und zumindest abschnittsweise innerhalb des Spülbehältermantels 12 und zumindest abschnittsweise außerhalb des Spülbehältermantels 12 angeordnet ist. Der Spülbehälter 2 umfasst weiterhin einen in den Fig. 2 und 3 nicht gezeigten Basisträger, welcher unterhalb des Bodenblechs 7 angeordnet ist. Insbesondere stützt sich der Spülbehälter 2 auf dem Basisträger ab. Der Basisträger ist ein Kunststoffbauteil, insbesondere ein Kunststoffspritzgussbauteil.

Wie die Fig. 3 zeigt, ist der Rahmen 16 vorderseitig auf die Beschickungsöffnung 6 aufgeschoben und versteift somit den Spülbehältermantel 12 im Bereich der Beschickungsöffnung 6. Der Rahmen 16 umfasst einen ersten Schenkel 17, einen zweiten Schenkel 18 sowie einen Zwischenschenkel 19, welcher den ersten Schenkel 17 mit dem zweiten Schenkel 18 verbindet. Der erste Schenkel 17 ist mit der ersten Seitenwand 10 fest verbunden, der zweite Schenkel 18 ist mit der zweiten Seitenwand 11 fest verbunden und der Zwischenschenkel 19 ist mit der Decke 8 fest verbunden.

Die erste Seitenwand 10 kann mit Hilfe einer ersten Bördelverbindung oder ersten Falzverbindung 20 mit dem Bodenblech 7 verbunden, und die zweite Seitenwand 11 kann mit Hilfe einer zweiten Bördelverbindung oder zweiten Falzverbindung 21 ebenfalls mit dem Bodenblech 7 verbunden sein. Unter Falzen oder Bördeln ist vorliegend eine Verbindungstechnik in der Blechverarbeitung zu verstehen. Diese Verbindungstechnik zählt zur Gruppe des Fügens durch Umformen. Hierbei wird ein Rand eines Bleches beispielsweise mit Hilfe einer Bördelmaschine oder Falzmaschine umgebogen. Hierdurch wird eine Versteifung der umgebogenen Kante erzielt und es kann eine Verbindung aus mehreren Blechbauteilen geschaffen werden. Die Falzverbindungen 20, 21 erstrecken sich jeweils über eine gesamte Tiefe des Spülbehälters 2, das heißt, von der Beschickungsöffnung 6 bis zu der Rückwand 9. Der Spülbehälter 2 umfasst weiterhin eine x-Richtung oder Breitenrichtung x, eine y-Richtung oder Tiefenrichtung y (Pfeil) und eine z-Richtung oder Höhenrichtung z. Die Falzverbindungen 20, 21 erstrecken sich in der Tiefenrichtung y.

Die Fig. 4 bis 6 zeigen verschiedene Detailansichten des Spülbehälters 2 mit Blickrichtung von außen auf die zweite Seitenwand 11 und den zweiten Schenkel 18 des Rahmens 16. Der Rahmen 16 umfasst eine Vielzahl an Thermonieten 22, welche durch in dem Spülbehältermantel 12 vorgesehene Durchbrüche 23 hindurchgeführt sind. Zum Befestigen des Rahmens 16 an dem Spülbehältermantel 12 werden die Thermoniete 22 durch die Durchbrüche 23 hindurchgeführt, aufgeschmolzen und flachgedrückt. Hierdurch kann der Rahmen 16 fest an dem Spülbehältermantel 12 befestigt werden.

An dem Rahmen 16 sind zwei Scharnierplatten 24 vorgesehen. Die Scharnierplatten 24 sind beispielsweise aus einem Stahlwerkstoff gefertigt. Beispielsweise sind die Scharnierplatten 24 Blechstanz-/Biegeteile. Jedem der Schenkel 17, 18 ist eine derartige Scharnierplatte 24 zugeordnet. Mit Hilfe der Scharnierplatten 24 kann die Tür 3 verschwenkbar an dem Spülbehälter 2 gelagert sein und um die Schwenkachse 5 verschwenkbar sein, um den Spülbehälter 2 zu öffnen und zu schließen. Die Scharnierplatten 24 können in dem zuvor schon erwähnten Basisträger gelagert sein. Im Folgenden wird jedoch auf nur eine Scharnierplatte 24 eingegangen.

Die Scharnierplatte 24 umfasst einen plattenförmigen Basisabschnitt 25, an welchem oberseitig, das heißt dem jeweiligen Schenkel 17, 18 des Rahmens 16 zugewandt, ein Tiefenpositionierabschnitt 26 (vergleiche Fig. 6) vorgesehen ist. Dem Tiefenpositionierabschnitt 26 sind zwei Einführschrägen 27, 28 zugeordnet, welche dachförmig angeordnet sind. Der Basisabschnitt 25 verjüngt sich über die Einführschrägen 27, 28 hin zu dem Tiefenpositionierabschnitt 26. Der Tiefenpositionierabschnitt 26 weist zwei parallel zueinander angeordnete Seitenflächen 29, 30 sowie eine Stirnseite 31 auf.

Der Rahmen 16, das heißt, jeder der Schenkel 17, 18, umfasst einen zu dem Tiefenpositionierabschnitt 26 korrespondierenden Aufnahmeabschnitt 32. Der Aufnahmeabschnitt 32 umfasst zwei zu den Seitenflächen 29, 30 korrespondierende Seitenflächen 33, 34 sowie einen Boden 35, der der Stirnseite 31 des Tiefenpositionierabschnitts 26 zugewandt ist. Dem Aufnahmeabschnitt 32 sind weiterhin zwei dachförmig angeordnete Einführschrägen 36, 37 zugeordnet. Die Einführschrägen 36, 37 können als erste Einführschrägen und die Einführschrägen 27, 28 können als zweite Einführschrägen bezeichnet werden.

Mit Hilfe des Tiefenpositionierabschnitts 26 und des korrespondierenden Aufnahmeabschnitts 32 wird die Scharnierplatte 24 in der Tiefenrichtung y (Pfeil) des Spülbehälters 2 an dem Rahmen 16 und insbesondere an den Schenkeln 17, 18 fixiert. Hierzu ist der Tiefenpositionierabschnitt 26 formschlüssig in dem Aufnahmeabschnitt 32 aufgenommen. Eine formschlüssige Verbindung entsteht durch das Ineinander- oder Hintergreifen von mindestens zwei Verbindungspartnern, in diesem Fall dem Tiefenpositionierabschnitt 26 und dem Aufnahmeabschnitt 32. Die formschlüssige Verbindung wirkt dabei in der Tiefenrichtung y, das heißt, wenn der Tiefenpositionierabschnitt 26 in dem Aufnahmeabschnitt 32 aufgenommen ist, kann der Tiefenpositionierabschnitt 26 in der Tiefenrichtung y (Pfeil) nicht gegenüber dem Rahmen 16 verschoben werden.

Zum Montieren der Scharnierplatte 24 an dem Rahmen 16 wird der Tiefenpositionierabschnitt 26 in der Höhenrichtung z (Pfeil) in den Aufnahmeabschnitt 32 eingeschoben. Hierbei ermöglichen die Einführschrägen 27, 28, 36, 37 ein einfaches Einführen des Tiefenpositionierabschnitts 26 in den Aufnahmeabschnitt 32. Wenn der Tiefenpositionierabschnitt 26 in dem Aufnahmeabschnitt 32 aufgenommen ist, liegen die Seitenflächen 29, 30 des Tiefenpositionierabschnitts 26 an den korrespondierenden Seitenflächen 33, 34 des Aufnahmeabschnitts 32 an. Ein Spiel zwischen den Seitenflächen 29, 30 und 33, 44 kann dabei wenige Zehntel eines Millimeters, beispielsweise 0,3 mm, betragen.

Die Stirnseite 31 des Tiefenpositionierabschnitts 26 ist jedoch beabstandet von dem Boden 35 des Aufnahmeabschnitts 32 angeordnet. Das heißt, eine Positionierung in der Höhenrichtung z (Pfeil) wird mit Hilfe des Tiefenpositionierabschnitts 26 und des Aufnahmeabschnitts 32 nicht durchgeführt. Insbesondere ist in der Höhenrichtung z (Pfeil) keine formschlüssige Verbindung des Tiefenpositionierabschnitts 26 mit dem Aufnahmeabschnitt 32 vorgesehen. Der Tiefenpositionierabschnitts 26 und der Aufnahmeabschnitt 32 bilden somit nur in der Tiefenrichtung y (Pfeil) ein Festlager.

Wie die Fig. 4 und 5 zeigen, umfasst die Scharnierplatte 24 ferner einen Höhenpositionierabschnitt 38, welcher beispielsweise als aus dem Basisabschnitt 25 senkrecht herausgebogene Ausklinkung ausgebildet ist. Mit Hilfe des Höhenpositionierabschnitts 38 kann die Scharnierplatte 24 in der Höhenrichtung z (Pfeil) an dem Rahmen 16 fixiert werden. Hierzu weist der Rahmen 16 an jedem Schenkel 17, 18 einen Anlageabschnitt 39 auf, an welchem der Höhenpositionierabschnitt 38 zum Fixieren der Scharnierplatte 24 in der Höhenrichtung z (Pfeil) anliegt. Der Anlageabschnitt 39 ist in der Fig. 6 zur verbesserten Darstellung nicht gezeigt.

Mit Hilfe des Tiefenpositionierabschnitts 26 und des Höhenpositionierabschnitts 38 ist eine zuverlässige Fixierung der Scharnierplatte 24 sowohl in der Tiefenrichtung y (Pfeil) als auch in der Höhenrichtung z (Pfeil) möglich. Eine Fixierung der Scharnierplatte 24 in der Breitenrichtung x (Pfeil) ist dadurch gewährleistet, dass die Scharnierplatte 24 in einen zwischen dem Höhenpositionierabschnitt 38 und dem Aufnahmeabschnitt 32 vorgesehenen Positionierschlitz 40 eingesteckt wird.

Mit Hilfe des Tiefenpositionierabschnitts 26, des Aufnahmeabschnitts 32, des Höhenpositionierabschnitts 38, des Anlageabschnitts 39 und des Positionierschlitzes 40 ist eine genaue Positionierung zwischen dem Spülbehälter 2 und den Scharnierplatten 24 sowohl in der Tiefenrichtung y, der Höhenrichtung z (Pfeil) als auch der Breitenrichtung x (Pfeil) möglich. Insbesondere ist in der Höhenrichtung z (Pfeil) eine genaue Positionierung der Scharnierplatte 24 möglich. Die formschlüssige Verbindung zwischen dem Tiefenpositionierabschnitt 26 und dem Aufnahmeabschnitt 32 ermöglicht die Übertragung großer Lasten, beispielsweise beim Transport, der Lagerung oder der Installation der Haushaltsgeschirrspülmaschine 1. Die Endposition des Spülbehälters 2 zur Scharnierplatte 24 kann visuell durch Montagepersonal oder automatisch, beispielsweise mit Hilfe einer Kamera, überprüft werden.

Obwohl die vorliegende Erfindung anhand von Ausführungsbeispielen beschrieben wurde, ist sie vielfältig modifizierbar.

### Verwendete Bezugszeichen

- 1: Haushaltsgeschirrspülmaschine
- 2: Spülbehälter
- 3: Tür
- 4: Spülraum
- 5: Schwenkachse
- 6: Beschickungsöffnung
- 7: Bodenblech
- 8: Decke
- 9: Rückwand
- 10: Seitenwand
- 11: Seitenwand
- 12: Spülbehältermantel
- 13: Spülgutaufnahme
- 14: Spülgutaufnahme
- 15: Spülgutaufnahme
- 16: Rahmen
- 17: Schenkel
- 18: Schenkel
- 19: Zwischenschenkel
- 20: Falzverbindung
- 21: Falzverbindung
- 22: Thermoniet
- 23: Durchbruch
- 24: Scharnierplatte
- 25: Basisabschnitt
- 26: Tiefenpositionierabschnitt
- 27: Einführschräge
- 28: Einführschräge
- 29: Seitenfläche
- 30: Seitenfläche
- 31: Stirnseite
- 32: Aufnahmeabschnitt
- 33: Seitenfläche
- 34: Seitenfläche
- 35: Boden
- 36: Einführschräge
- 37: Einführschräge
- 38: Höhenpositionierabschnitt
- 39: Anlageabschnitt
- 40: Positionierschlitz

- A: Auszugsrichtung (Pfeil)
- E: Einschubrichtung (Pfeil)
- x: Breitenrichtung (Pfeil)
- y: Tiefenrichtung (Pfeil)
- z: Höhenrichtung (Pfeil)

## Patentansprüche

1. Haushaltsgeschirrspülmaschine (1) mit einem Spülbehälter (2), einem U-förmigen Spülbehältermantel (12), einem mit dem Spülbehältermantel (12) verbundenen U-förmigen Rahmen (16), welcher einen ersten Schenkel (17) und einen zweiten Schenkel (18) sowie einen Zwischenschenkel (19), der den ersten Schenkel (17) und den zweiten Schenkel (18) verbindet, umfasst und welcher den Spülbehältermantel (12) abstützt, und zumindest einer an dem Rahmen (16) vorgesehenen Scharnierplatte (24), wobei der Rahmen (16) einen Aufnahmeabschnitt (32) und die zumindest eine Scharnierplatte (24) einen Tiefenpositionierabschnitt (26) aufweist, welcher formschlüssig in dem Aufnahmeabschnitt (32) aufgenommen ist, um die zumindest eine Scharnierplatte (24) in einer Tiefenrichtung (y) des Spülbehälters (2) an dem Rahmen (16) zu fixieren, und wobei an dem Tiefenpositionierabschnitt (26) der zumindest einen Scharnierplatte (24) zwei Einführschrägen (27, 28) vorgesehen sind,
**dadurch gekennzeichnet,**
- **dass** die Scharnierplatte (24) einen plattenförmigen Basisabschnitt (25) umfasst, an welchem oberseitig, das heißt dem jeweiligen Schenkel (17, 18) des Rahmens (16) zugewandt, der Tiefenpositionierabschnitt (26) der zumindest einen Scharnierplatte (24) vorgesehen ist,
- **dass** die beiden an dem Tiefenpositionierabschnitt (26) der zumindest einen Scharnierplatte (24) vorgesehenen Einführschrägen (27, 28) dachförmig angeordnet sind,
- **dass** der plattenförmige Basisabschnitt (25) der Scharnierplatte (24) sich über die Einführschrägen (27, 28) hin zu dem Tiefenpositionierabschnitt (26) verjüngt,
- **dass** der Tiefenpositionierabschnitt (26) der zumindest einen Scharnierplatte (24) zwei parallel zueinander angeordnete Seitenflächen (29, 30) sowie eine Stirnseite (31) aufweist,
- **dass** der Schenkel (17, 18) des Rahmens (16) einen zu dem Tiefenpositionierabschnitt (26) der zumindest einen Scharnierplatte (24) korrespondierenden Aufnahmeabschnitt (32) aufweist,
- **dass** der Aufnahmeabschnitt (32) des Schenkels (17, 18) des Rahmens (16) zwei zu den Seitenflächen (29, 30) des Tiefenpositionierabschnitts (26) der zumindest einen Scharnierplatte (24) korrespondierende Seitenflächen (33, 34) sowie einen Boden (35), der der Stirnseite (31) des Tiefenpositionierabschnitts (26) der zumindest einen Scharnierplatte (24) zugewandt ist, aufweist und
- **dass** dem Aufnahmeabschnitt (32) des Schenkels (17, 18) des Rahmens (16) zwei dachförmig angeordnete weitere Einführschrägen (36, 37) zugeordnet sind, die dazu eingerichtet sind, den Tiefenpositionierabschnitt (26) der zumindest einen Scharnierplatte (24) in den Aufnahmeabschnitt (32) des Schenkels (17, 18) des Rahmens (16) einzuführen.

2. Haushaltsgeschirrspülmaschine (1) nach Anspruch 1, **dadurch gekennzeichnet, dass** die zumindest eine Scharnierplatte (24) einen Höhenpositionierabschnitt (38) aufweist, der dazu eingerichtet ist, die zumindest eine Scharnierplatte (24) in einer Höhenrichtung (z) des Spülbehälters (2) an dem Rahmen (16) zu fixieren.

3. Haushaltsgeschirrspülmaschine (1) nach Anspruch 2, **dadurch gekennzeichnet, dass** der Rahmen (16) einen Anlageabschnitt (39) aufweist, an dem der Höhenpositionierabschnitt (38) zum Fixieren der zumindest einen Scharnierplatte (24) in der Höhenrichtung (z) anliegt.

4. Haushaltsgeschirrspülmaschine (1) nach Anspruch 1, 2 oder 3, **gekennzeichnet durch** eine Tür (3), die verschwenkbar an der zumindest einen Scharnierplatte (24) gelagert ist.

5. Haushaltsgeschirrspülmaschine (1) nach einem der vorhergehenden Ansprüche, **dadurch gekennzeichnet, dass** der erste Schenkel (17) des Rahmens (16) mit einer ersten Seitenwand (10) des Spülbehältermantels (12) verbunden ist, dass der zweite Schenkel (18) des Rahmens (16) mit einer zweiten Seitenwand (11) des Spülbehältermantels (12) verbunden ist, und dass an jedem Schenkel (17, 18) des Rahmens (16) eine Scharnierplatte (24) vorgesehen ist.

6. Haushaltsgeschirrspülmaschine (1) nach einem der vorhergehenden Ansprüche, **gekennzeichnet durch** ein Bodenblech (7), auf dem der Spülbehältermantel (12) angeordnet und mit dem der Spülbehältermantel (12) fest verbunden ist, und eine Rückwand (9), die fest mit dem Spülbehältermantel (12) und dem Bodenblech (7) verbunden ist und die den Spülbehälter (2) in der Tiefenrichtung (y) rückseitig abschließt.

## Claims

1. Household dishwasher (1) having a dishwasher cavity (2), a U-shaped dishwasher cavity casing (12), a U-shaped frame (16) connected to the dishwasher cavity casing (12), which connects a first limb (17) and a second limb (18) and an intermediate limb (19) which connects the first limb (17) and the second limb (18), and which supports the dishwasher cavity casing (12), and at least one hinge plate (24) provided on the frame (16), wherein the frame (16) has a receiving portion (32) and the at least one hinge plate (24) has a depth positioning portion (26), which is received in a form-fit manner in the receiving portion (32) in order to fix the at least one hinge plate (24) to the frame (16) in a depth direction (y) of the dishwasher cavity (2), and wherein two introducer sheaths (27, 28) are provided on the depth positioning portion (26) of the at least one hinge plate (24),
**characterised in that**
- the hinge plate (24) comprises a plate-shaped base portion (25), on which on the top side, in other words facing the respective limb (17, 18) of the frame (16), the depth positioning portion (26) of the at least one hinge plate (24) is provided,
- the two introducer sheaths (27, 28) provided on the depth positioning portion (26) of the at least one hinge plate (24) are in the shape of a roof,
- the plate-shaped base portion (25) of the hinge plate (24) tapers across the introducer sheaths (27, 28) toward the depth positioning portion (26),
- the depth positioning portion (26) of the at least one hinge plate (24) has two lateral surfaces (29, 30) and a front face (31) arranged parallel to one another,
- the limb (17, 18) of the frame (16) has a receiving portion (32) corresponding to the depth positioning portion (26) of the at least one hinge plate (24),
- the receiving portion (32) of the limb (17, 18) of the frame (16) has two lateral surfaces (33, 34) corresponding to the lateral surfaces (29, 30) of the depth positioning portion (26) of the at least one hinge plate (24), and a base (35), which faces the front face (31) of the depth positioning portion (26) of the at least one hinge plate (24), and
- two further introducer sheaths (36, 37) arranged in the shape of a roof are assigned to the receiving portion (32) of the limb (17, 18) of the frame (16), which are designed to insert the depth positioning portion (26) of the at least one hinge plate (24) into the receiving portion (32) of the limb (17, 18) of the frame (16).

2. Household dishwasher (1) according to claim 1, **characterised in that** the at least one hinge plate (24) has a height positioning portion (38), which is designed to fix the at least one hinge plate (24) to the frame (16) in a height direction (z) of the dishwasher cavity (2).

3. Household dishwasher (1) according to claim 2, **characterised in that** the frame (16) has a contact portion (39), on which the height positioning portion (38) rests in order to fix the at least one hinge plate (24) in the height direction (z).

4. Household dishwasher (1) according to claim 1, 2, or 3, **characterised by** a door (3) which is mounted pivotably on the at least one hinge plate (24).

5. Household dishwasher (1) according to one of the preceding claims, **characterised in that** the first limb (17) of the frame (16) is connected to a first side wall (10) of the dishwasher cavity casing (12), that the second limb (18) of the frame (16) is connected to a second side wall (11) of the dishwasher cavity casing (12), and that a hinge plate (24) is provided on each limb (17, 18) of the frame (16).

6. Household dishwasher (1) according to one of the preceding claims, **characterised by** a bottom panel (7), on which the dishwasher cavity casing (12) is arranged and with which the dishwasher cavity casing (12) is fixedly connected, and a rear wall (9), which is fixedly connected to the dishwasher cavity casing (12) and the bottom panel (7), and which closes the dishwasher cavity (2) in the depth direction (y) on the rear side.

## Revendications

1. Lave-vaisselle ménager (1) comprenant une cuve de lavage (2), une enveloppe de cuve de lavage en forme de U (12), un cadre en forme de U (16) relié à l'enveloppe de cuve de lavage (12), qui comprend une première branche (17) et une deuxième branche (18) ainsi qu'une branche intermédiaire (19) qui relie la première branche (17) et la deuxième branche (18) et qui supporte l'enveloppe de cuve de lavage (12), et au moins une plaque de charnière (24) agencée sur le cadre (16), dans lequel le cadre (16) comprend une section de logement (32) et l'au moins une plaque de charnière (24) comprend une section de positionnement en profondeur (26), qui est logée par liaison de forme dans la section de logement (32), afin de fixer l'au moins une plaque de charnière (24) sur le cadre (16) dans une direction de profondeur (y) de la cuve de lavage (2), et dans lequel deux biseaux d'insertion (27, 28) sont prévus sur la section de positionnement en profondeur (26) de l'au moins une plaque de charnière (24),
**caractérisé en ce que** :
- la plaque de charnière (24) comprend une section de base en forme de plaque (25), sur le côté supérieur de laquelle la section de positionnement en profondeur (26) de l'au moins une plaque de charnière (24) est agencée, à savoir de façon à être orientée vers la branche respective (17, 18) du cadre (16),
- les deux biseaux d'insertion (27, 28) prévus sur la section de positionnement en profondeur (26) de l'au moins une plaque de charnière (24) sont agencés en forme de toit,
- la section de base en forme de plaque (25) de la plaque de charnière (24) s'amincit à travers les biseaux d'insertion (27, 28) en direction de la section de positionnement en profondeur (26),
- la section de positionnement en profondeur (26) de l'au moins une plaque de charnière (24) comprend deux surfaces latérales (29, 30) disposées parallèlement l'une à l'autre ainsi qu'un côté frontal (31),
- la branche (17, 18) du cadre (16) comprend une section de logement (32) correspondant à la section de positionnement en profondeur (26) de l'au moins une plaque de charnière (24),
- la section de logement (32) de la branche (17, 18) du cadre (16) comprend deux surfaces latérales (33, 34) correspondant aux surfaces latérales (29, 30) de la section de positionnement en profondeur (26) de l'au moins une plaque de charnière (24) ainsi qu'un fond (35), qui est orienté vers le côté frontal (31) de la section de positionnement en profondeur (26) de l'au moins une plaque de charnière (24), et
- deux biseaux d'insertion supplémentaires (36, 37) agencés en forme de toit sont associés à la section de logement (32) de la branche (17, 18) du cadre (16), lesquels sont configurés pour insérer la section de positionnement en profondeur (26) de l'au moins une plaque de charnière (24) dans la section de logement (32) de la branche (17, 18) du cadre (16).

2. Lave-vaisselle ménager (1) selon la revendication 1, **caractérisé en ce que** l'au moins une plaque de charnière (24) comprend une section de positionnement en hauteur (38), qui est configurée pour fixer l'au moins une plaque de charnière (24) dans une direction de hauteur (z) de la cuve de lavage (2) sur le cadre (16).

3. Lave-vaisselle ménager (1) selon la revendication 2, **caractérisé en ce que** le cadre comprend une section d'appui (39), sur laquelle la section de positionnement en hauteur (38) porte pour fixer l'au moins une plaque de charnière (24) dans la direction de hauteur (z).

4. Lave-vaisselle ménager (1) selon la revendication 1, 2 ou 3, **caractérisé par** une porte (3) qui est montée de façon à pouvoir pivoter sur l'au moins une plaque de charnière (24).

5. Lave-vaisselle ménager (1) selon l'une des revendications précédentes, **caractérisé en ce que** la première branche (17) du cadre (16) est reliée à une première paroi latérale (10) de l'enveloppe de cuve de lavage (12), **en ce que** la deuxième branche (18) du cadre (16) est reliée à une deuxième paroi latérale (11) de l'enveloppe de cuve de lavage (12), et **en ce qu'**une plaque de charnière (24) est agencée sur chaque branche (17, 18) du cadre (16).

6. Lave-vaisselle ménager (1) selon l'une des revendications précédentes, **caractérisé par** une tôle de plancher (7), sur laquelle est disposée l'enveloppe de cuve de lavage (12), et avec laquelle l'enveloppe de cuve de lavage (12) est solidaire, et une paroi arrière (9), qui est solidaire de l'enveloppe de cuve de lavage (12) et de la tôle de plancher (7) et qui obture la cuve de lavage (2) du côté arrière dans la direction de profondeur (y).
